# EUROPÄISCHE PATENTSCHRIFT

(11) **EP 0 711 890 B1**
(45) Veröffentlichungstag und Bekanntmachung des Hinweises auf die Patenterteilung: **20.01.1999**
(21) Anmeldenummer: 95115933.4
(22) Anmeldetag: 10.10.1995
(51) Int. Cl.: E05B 3/06

(54) **Getriebegriff für Schloss**
Handle for lock drive
Poignée pour commande de serrure

(30) Priorität: 11.11.1994 DE 9418068 U
(43) Veröffentlichungstag der Anmeldung: 15.05.1996
(73) Patentinhaber: HOPPE AG, D-35260 Stadtallendorf (DE)
(72) Erfinder: Nowatzki, Günther, Ing., D-35282 Rauschenberg-Ernsthausen (DE)
(74) Vertreter: Olbricht, Karl Heinrich, Dipl.-Phys.

(56) Entgegenhaltungen:
- EP-A- 0 446 566
- EP-A- 0 491 133
- DE-A- 3 445 170
- DE-A- 3 542 716
- DE-U- 7 739 305
- DE-U- 8 327 683
- DE-U- 8 908 282

## Beschreibung

Die vorliegende Erfindung betrifft einen Getriebegriff gemäß dem Oberbegriff von Anspruch 1.

Solche Griffe werden bei Fenstern, Balkontüren u.dgl. benötigt, um deren in den Rahmen eingelassene Schiebemechanik zum Schließen und Öffnen in verschiedenen Stellungen zu betätigen. Dazu ist üblicherweise am Rahmen ein Getriebekasten mit einem Mitnehmer in Form einer beweglichen Nase, eines Vorsprungs o.dgl. vorhanden, der ein Mitnahme-Schiebestück erfaßt und über eine Zahnstange von einem Ritzel getrieben wird, das man durch Drehen des Fenstergriffs bewegt.

Bei den Konstruktionen dieser Art ist die Verbindung des Ritzels mit dem Griff wichtig, damit zuverlässige Handhabung auf Dauer gewährleistet werden kann. Beispielsweise hat man ein mit einem Halsansatz sowie mit Rastelementen versehenes Sechskantritzel im Inneren des Griffhalses mit einer Gewindeschraube verklebt; nach längerem Gebrauch ist bei dieser Befestigungsart jedoch eine Lockerung kaum zu vermeiden, zumal die Montage der Schiebeteile im Fensterrahmen durchaus nicht immer paßgenau erfolgt, so daß Kantenpressungen und hohe Reibung entstehen können und die Betätigung dann mit großem Kraftaufwand erfolgt. Mögliche Sicherungsmittel können andererseits unwirtschaftlich sein.

EP-A1-0 446 566 offenbart einen Getriebegriff mit einem Getriebekasten, aus dem ein zum Ergreifen eines Mitnahme-Schiebestücks dienender beweglicher Mitnehmer vorsteht. Dieser wird über eine Zahnstange von einem Ritzel getrieben, das Bestandteil eines Schaftkörpers ist. Letzterer hat einen allgemein zylindrischen Schaft, dessen Ende als Sechskant ausgebildet und in den Griffhals eines Handgriffs eingesteckt ist. Eine vorgesehene Verschraubung reicht jedoch nicht in den Griff hinein, sondern nur in den Schaftkörper. Daher sitzt dieser im Griff nicht dauerhaft fest; auch ist letzterer nicht im Grundkörper mit Führung gelagert. Auf den Schaftkörper ist eine Rastscheibe aufgesetzt, die stirnseitig mit Rastelementen versehen ist und von einer Feder an das Ritzel des Schaftkörpers gedrückt wird. Diese federbeaufschlagte Bodenrastung bedingt durch die endseitige Lagerung und Festlegung des Schaftkörpers sowie durch den zweiteiligen Mitnehmer im Dauergebrauch weitere Nachteile. Aufgrund der zahlreichen Bauteile ist der Fertigungs- und Montageaufwand sehr groß.

Bei der Vorrichtung gemäß DE-A1-3 542 716 hat der zylindrische Schaftkörper ein feingerieftes Profil, das in den Griff - auch wieder entgegen Federkraft - lediglich eingedrückt, aber nicht darin verankert ist. Die Federung besteht aus zwei Unterlegscheiben, deren axial wirkender Druck für eine dauerhafte Funktion weder zu stark noch zu schwach sein darf. Die Reproduzierbarkeit immer gleicher Rastmomente ist nicht gegeben; die Lagerung wiederum unsicher.

In DE-U-7 739 305 ist ein Getriebegriff mit einer Handhabe zur Betätigung eines Dreh-Kipp-Beschlages beschrieben, der in der Mitte seines Getriebegehäuses eine innen gestufte Führungsbuchse für einen Lagerzapfen haltert. Dieser ist mit der Handhabe einstückig und sitzt mit einem Vierkant-Ende in einem Ritzelansatz. Das Ritzel bewegt eine Zahnstange eines Mitnehmers, der in einer Gehäusenut längsverschieblich ist. Eine auf dem Lagerzapfen geführte Druckfeder erlaubt es, die Handhabe axial auszuheben und in Winkelpositionen zu drehen, die durch stirnseitige Rasten an Lagerzapfen und im Inneren des Griffhalses definiert werden. Man erkennt, daß diese Konstruktion einen beachtlichen Fertigungs- und Montageaufwand mit Verbindungen erfordert, die großes Bewegungsspiel benötigen und zulassen, was sich auf die Betätigung auswirkt.

Bei einem gemäß DE-U-8 411 294 und DE-U-8 415 872 weiterentwickelten Getriebegriff ist eine Winkelrastung der Handhabe mit Stiften oder Kugeln vorgesehen, die von einer Feder im querdurchbohrten Griffhals-Ende radial auswärts belastet sind und in Vertiefungen der Lagerbohrung des plattenförmigen Gehäusekörpers einrasten können. Wenn dieser und/oder das Ritzel aus teflonbeschichtetem Metall besteht, wird zwar die Getriebereibung gemindert, doch ist bei längerem Gebrauch ein beträchtlicher Materialabtrag der weichen Beschichtung unvermeidlich, der zu unerwünschtem Leergang führt. Auch ist die axiale Führungs- bzw. Lagerlänge für den Griffhals kurz, so daß ein wackeliger Sitz der Handhabe zustandekommen kann.

Getriebegriffe nach DE-U-8 327 683 haben größere Lagerlänge, bei einer ähnlichen Konstruktion laut DE-U-8 901 938 dank einer Hülse, die den Lagerzapfen der Handhabe umgibt und in einem Ansatz der Getriebe-Anschlagplatte gehalten ist. Das untere Lagerende ragt jeweils zentrisch an bzw. in eine Bohrung eines Scheibenträgers für Radialfedern, von denen Rastkugeln radial einwärts an Umfangsausnehmungen einer weiteren Scheibe gedrückt werden. Damit sind auch hier die Winkelstellungen der Handhabe relativ weich oder ungenau vorgegeben.

Aufgabe der Erfindung ist es, diese und weitere Nachteile des Standes der Technik zu überwinden und auf einfache Weise einen verbesserten Getriebegriff zu schaffen, bei dem die Verbindung der wesentlichen Teile auch großer Belastung dauerhaft standhält, wobei zusätzlich eine stabile, raumsparende Konstruktion mit möglichst wenigen, kostengünstig herstell- und montierbaren Bauelementen angestrebt wird.

Hauptmerkmale der Erfindung sind im kennzeichnenden Teil von Anspruch 1 angegeben. Ausgestaltungen sind Gegenstand der Ansprüche 2 bis 12.

Bei einem Getriebegriff insbesondere für Fenster, Balkontüren u. dgl., an deren Rahmen ein Beschlag mit einer Schiebemechanik angebracht ist, mit einem Getriebekasten, aus dem ein zum Ergreifen eines Mitnahme-Schiebestücks dienender beweglicher Mitnehmer vorsteht, der über eine Zahnstange von einem Ritzel getrieben wird, das Bestandteil eines profilierten Schaftkörpers und mit dem Griffhals drehfest verbunden ist, sieht die Erfindung vor, daß das Ritzel mit einer axial unmittelbar anschließenden Rastscheibe einstückig ist und daß der im Bereich einer Konusspitze wenigstens eine Schneidkante aufweisende Schaftkörper in einem Hohlraum des Griffhalses formschlüssig spielfrei gehalten ist. Diese Gestaltung bietet den Vorteil, daß das Ritzel durch den Schaftkörper im Inneren des Griffhalses stets fest verankert werden kann, ohne daß es einer Klebe- oder sonstigen Verbindung bedürfte, die sich im Dauerbetrieb lockern könnte. Zugleich ist der Schaftkörper mit einer Rastscheibe versehen, die es erlaubt, bevorzugte oder genormte Rastpositionen des Griffes deutlich spürbar zu machen und reproduzierbar aufzusuchen, um die einwandfreie Bedienung der Fenster- bzw. Türmechanik zu gewährleisten. Durch die Profilierung des Schaftkörpers und des Griffhals-lnneren ist zugleich die zuverlässige Drehmitnahme ohne weiteres sichergestellt. Bevorzugt sind im Bereich der Konusspitze beispielsweise acht stirnseitige Schneidkanten vorgesehen. Diese schneiden sich beim Eindrücken des Schaftkörpers in den Griffhals in die Konuswand des Hohlraums ein, so daß ein absolut spielfreier Preßsitz zustandekommt. Da das Ritzel und die Rastscheibe axial unmittelbar aneinander anschließen, werden nicht nur geringste Abmessungen auch in Axialrichtung erzielt, die direkte Zuordnung dieser Elemente trägt vielmehr auch zu einer erhöhten Funktionssicherheit bei.

Gemäß Anspruch 2 ist der zumindest in seiner Tiefe schwach konisch gestaltete Hohlraum enger als die Konusspitze des Schaftkörpers, so daß diese beim Eindrücken in den Griffhals einen unveränderlich festen Preßsitz erlangt. Der Konuswinkel der Schaftkörperspitze und die Hohlraumtiefe sind bevorzugt so aufeinander abgestimmt, daß im montierten Zustand Selbsthemmung gegeben ist.

Vorteilhaft ist es ferner, wenn laut Anspruch 3 die Konusspitze des Schaftkörpers mit einem Absatz an einen zylindrischen Schaft-Mittelteil anschließt, der in einer Führungsbuchse im Getriebekasten und vorzugsweise außerdem in einem Führungsring am Griffhals geführt ist. Auch wo keine große axiale Bauhöhe zur Verfügung steht, ist auf diese Weise eine exakte Lagerung und Führung des Griffs am bzw. im Getriebekasten gewährleistet. Dabei kann die Führungsbuchse nach Anspruch 4 ein insbesondere einstückiger Bestandteil eines Rasteinsatzes sein, der in einer Stufenhöhlung des Getriebekastens gehaltert und vorzugsweise rechteckig gestaltet ist. Dieses Bauelement nimmt wenig Platz ein und bewirkt zusammen mit der Rastscheibe des Schaftkörpers das zuverlässige, genaue Einhalten der Rastpositionen.

Die Weiterbildung von Anspruch 5 sieht vor, daß der namentlich konkavoktogonal profilierte Schaftkörper eine Anzahl stirnseitiger Schneidkanten (z.B. acht) aufweist. Auch andere Formen kommen in Betracht, beispielsweise Sech- oder Vierkantprofile, doch bietet die achteckige Form den Vorzug, daß in Folge geringer Sehnentiefe eine gute Annäherung an die Zylindergestalt gegeben ist, was größere Wandstärken des Schaftkörpers und mithin höhere Festigkeiten erlaubt. Beim Eindrücken des Schaftkörpers in den Griffhals schneiden die stirnseitigen Kanten in die Konuswand des Hohlraums ein, so daß ein absolut spielfreier Preßsitz zustandekommt.

Zweckmäßig hat das Ritzel laut Anspruch 6 eine gerade Anzahl von Zähnen, von denen einige mit Umfangsvertiefungen der Rastscheibe auf Lücke stehen, so daß durch die überragenden Teile der Zähne eine Art von Axialanschlägen gebildet ist, die wiederum zur Erleichterung der Montage beitragen.

Gemäß Anspruch 7 hat die Rastscheibe insbesondere vier Umfangsvertiefungen, die mit gefederten Nocken des Rasteinsatzes zusammenwirken. Diese Nocken können den Stirnseiten des Rasteinsatzes zugeordnet sein und an mit ihm einstückigen Biegefedern sitzen, die zu Randbereichen des Rasteinsatzes hin ausweichen können.

Der Schaftkörper kann nach Anspruch 8 eine durchgehende Axialbohrung aufweisen, wobei eine die Axialbohrung durchsetzende Schneidschraube den Schaftkörper im Griffhals sichert, namentlich in einer schwach konischen Vorbohrung. An der Konusspitze erlaubt die Bohrung eine - wenn auch geringe - Radialverformung, was die Montage erleichtert. Zusätzlich kann zumindest in diesem Bereich eine Axialschlitzung oder -einkerbung vorgesehen sein, um eine etwas größere Zusammendrückbarkeit der Konusspitze zu erzielen, die elastisch ausfedert. Durch die selbstfurchend ausgebildete Schneidschraube kann man den Schaftkörper im Griffhals sichern. Sie schneidet sich kraft- und formschlüssig ihren Weg, wodurch eine besonders hohe Verbindungs-Festigkeit erreicht wird. Die Montage wird ferner gemäß Anspruch 9 dadurch unterstützt, daß der Rasteinsatz namentlich stirnseitig Krallen zur Verankerung in Aussparungen der Stufenhöhlung aufweist.

Eine andere Weiterbildung sieht laut Anspruch 10 vor, daß der Mitnehmer einen mit einer Zahnstange starr verbundenen oder einstückigen Schuh aufweist, dar bevorzugt mit einer kantenseitigen Ausnehmung versehen ist. Letztere ergreift das Mitnahme-Schiebestück der Beschlagmechanik, so daß dieses von dem Mitnehmer erfaßt und bewegt wird.

Nach Anspruch 11 können Zahnstange und Schuh mit einer quer zur letzterem angeordneten Gleitplatte einstückig sein, die zu guter Führung der Elemente wesentlich beiträgt. Ferner durchsetzt der Schuh berührungsfrei ein Langloch einer im Boden des Getriebekastens abnehmbar verrasteten Abdeckplatte, an welcher die Gleitplatte entlangbewegbar ist. Die Abdeckplatte schützt die beweglichen Teile im Getriebekasten, läßt aber die freie Verschiebung des Mitnehmers zu. Durch ihre Abnehmbarkeit sind die Getriebeteile zugänglich, was beispielsweise erwünscht sein kann, wenn die Zahnungen von Ritzel und Zahnstange nachgeschmiert werden sollen.

Im Einklang mit Anspruch 12 kann der Schuh Sperrnasen haben, die mit einer Fehlbedienungssperre der Beschlagsmechanik zusammenwirken, wodurch die Gebrauchssicherheit erhöht wird.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
- Fig. 1: eine kombinierte Axialschnitt-Seitenansicht eines erfindungsgemäßen Getriebegriffes,
- Fig. 2: eine Schnittansicht entsprechend der Linie II-II in Fig. 1,
- Fig. 3: eine auseinandergezogene Schnittansicht der nicht montierten Bauteile des Getriebegriffes von Fig. 1 und 2,

- Fig. 6a: eine Vorderansicht und
- Fig. 6b: eine Seitenansicht eines Mitnehmers,
- Fig. 7: eine Druntersicht einer Handhabe,
- Fig. 8: eine Druntersicht eines Getriebekastens und
- Fig. 9a: eine Seitenansicht sowie
- Fig. 9b: eine Draufsicht auf eine Abdeckplatte.

Ein in seiner Gesamtheit mit 10 bezeichneter Getriebegriff ist in Fig. 1 und 2 im montierten Zustand sowie in Fig. 3 auseinandergezogen dargestellt. Er hat eine Handhabe 12, die an der Unterseite mit Fingermulden 13 versehen ist (vergl. Fig. 7) sowie einen Griffhals 14, dem ein Getriebekasten 20 gegenübersteht. Letzterer besitzt eine Stufenhöhlung 22 mit einer Bohrung 24 und Sack-Langlöcher 28 zur Aufnahme von Haltenasen 56 einer unteren Abdeckplatte 54 (vergl. Fig. 8 a, b).

Der Griffhals 14 ist mit einem Hohlraum 16 versehen, der zur Aufnahme eines Schaftkörpers 30 dient. Dieser durchsetzt mit seinem Mittelteil 33 eine Führungsbuchse 60 eines Rasteinsatzes 26, der damit seinerseits in der Bohrung 24 aufgenommen wird. Ein Führungsring 18 dient am Griffhals 14 zur weiteren Führung des Schaftkörpers 30.

Letzterer hat am oberen Ende, das im sich schwach verjüngenden Hohlraum 16 des Griffhalses 14 befestigt wird, eine Konusspitze 37 mit Schneidkanten 38. Eine durchgehende Axialbohrung 32 mit einer Ansenkung 42 nimmt eine Schneidschraube 40 auf.

Wenn der Rasteinsatz 26 in die Stufenhöhlung 22 eingesetzt ist, wird der Schaftkörper 30 durch die Führungsbuchse 60 sowie den Führungsring 18 gesteckt und in den Hohlraum 16 des Griffhalses eingeführt. Schneidkanten 38 an der Konusspitze 37 dringen in das Wandmaterial des schwach konisch gestalteten Hohlraums 16 und verankern dadurch den Schaftkörper 30. Dieser wird zusätzlich durch die Schraube 40 gesichert, deren Schneidspitze 70 in das konische Sackloch 17 hinter dem Hohlraum 16 selbstfurchend eindrehbar ist.

Der Schaftkörper 30 ist vorzugsweise einstückig mit einem Ritzel 34 und einer Rastscheibe 35. An seinen Mittelteil 33 schließt die Konusspitze 37 mit einem Absatz 36 an.

Bevorzugt besteht der Schaftkörper 30 ebenso wie ein Mitnehmer 44 und der Getriebekasten 20 aus Metall, namentlich aus Zinkdruckguß. Der Boden des Getriebekastens 20 wird nach Einsetzen des Mitnehmers 44 von der Abdeckplatte 54 geschlossen, durch deren Langloch 58 ein Schuh 50 des Mitnehmers 44 hindurchtritt.

Wie insbesondere aus Fig. 4a, b, c ersichtlich ist, schließen Ritzel 34 und Rastscheibe 35 am unteren Ende des Schaftkörpers 30 axial unmittelbar aneinander an. Die Rastscheibe 35 hat Umfangsvertiefungen 66, vorzugsweise in Umfangsabständen von 90°, die zur Verrastung mit Rastnocken 65 des Rasteinsatzes 26 dienen. Letzterer ist mit Krallen 62 (Fig. 5a, b, c) versehen, die etwas gespreizt sind und zur Verankerung am Getriebekasten 20 in Aussparungen 63 der Stufenhöhlung 22 (Fig. 8) eingedrückt werden können.

Wie weiter aus Fig. 4a, b, c hervorgeht, hat das Ritzel 34 vorzugsweise eine gerade Anzahl von Zähnen, beispielsweise zwölf (Fig. 4c). Die Umfangsvertiefungen 66 können mit jedem dritten Ritzelzahn fluchten, so daß dieser jeweils eine Art Anschlag bei der Montage an dem Rasteinsatz 26 bildet, der in seinem Hauptteil als prinzipiell rechteckige Platte ausgebildet ist. An deren Schmalseiten befinden sich außen die Krallen 62, während innen Biegefedern 64 einander diametral gegenüber so angeordnet sind, daß die mit ihnen einstückigen Rastnocken 65 sich in der Längsmitte des Rasteinsatzes 26 gegenüberstehen (Fig. 5 b, c).

Die Gestaltung des Mitnehmers 44 geht aus Fig. 1 und 2 sowie speziell aus Fig. 6a, b hervor. Er hat eine Gleitplatte 48, die mit einer Zahnstange 46 sowie mit dem Schuh 50 einstückig ist, der eine beispielsweise ∩-förmige Ausnehmung 52 aufweist und Sperrnasen 68 trägt. Letztere wirken mit einer (nicht dargestellten) Fehlbedienungssperre in dem (gleichfalls nicht gezeichneten) Schiebebeschlag eines Fensters, einer Balkontür o.dgl. zusammen.

Die Funktion des Getriebegriffes 10 ergibt sich aus dem beschriebenen Aufbau. Wird die Handhabe 12 aus der in Fig. 1 links gezeichneten Grenzstellung um 90° verschwenkt, so dreht sich der Schaftkörper 30 und also das Ritzel 34 mit, bis die Rastnocken 65 in das nächste Paar von Umfangsvertiefungen 66 einfallen. Dabei wird der Mitnehmer 44 über seine Zahnstangen 46 mitbewegt, so daß der Schuh 50 im Langloch 58 der Abdeckplatte 54 verschoben wird (in Fig. 1 zur Mitte). Durch Weiterschwenken der Handhabe 12 erfolgt eine weitere Verschiebung des Mitnehmers 44 bis in die entgegengesetzte Endposition (in Fig. 1 rechts). Man erkennt, daß auch Zwischenpositionen anfahrbar sind, für die weitere Umfangsausnehmungen 66 an der Rastscheibe 35 vorgesehen sein können.

Die Erfindung ist nicht auf die dargestellten Ausführungsformen beschränkt, vielmehr sind zahlreiche Abwandlungen möglich. Wesentlich ist jedoch stets ein Griff 10 bzw. 12 an einem Getriebekasten 20, aus dem ein verschieblicher Mitnehmer 44 vorsteht, der über eine Zahnstange 46 von einem dem Griffhals 14 drehfest verbundenen Ritzel 34 getrieben wird. Dieses ist Bestandteil eines profilierten Schaftkörpers 30, der mit einer Rastscheibe 35 einstückig und in einem Hohlraum 16 des Griffhalses 14 formschlüssig spielfrei gehalten ist. Eine Konusspitze 37 des Schaftkörpers 30 ist wenig größer als der innen schwach konisch gestaltete Hohlraum 16. Ein zylindrischer Mittelteil 33 ist in einem Führungsring 18 am Griffhals 14 sowie in einer Führungsbuchse 60 gelagert, die einstückig mit einem in einer Stufenhöhlung 22 des Getriebekastens 20 gehalterten, rechteckigen Rasteinsatz 26 ist. Hohlraum 16 und Schaftkörper 30 sind konkav-oktogonal profiliert. Der Schaftkörper 30 hat an der Konusspitze 37 stirnseitige Schneidkanten 38. Ritzel 34 und Rastscheibe 35 schließen axial unmittelbar aneinander an. Eine den Schaftkörper 30 durchsetzende Schneidschraube 40 sichert ihn im Griffhals 12. In Umfangsvertiefungen 66 der Scheibe 35 können gefederte Nocken 65 des Rasteinsatzes 26 einfallen, der mit Krallen 62 in Aussparungen 63 der Stufenhöhlung 22 verankerbar ist. Der Mitnehmer 44 hat einen mit einer Zahnstange 46 und einer Gleitplatte 48 einstückigen Schuh 50 mit einer kantenseitigen Ausnehmung 52 sowie Nasen 68 für eine Fehlbedienungssperre.

### Bezugszeichenliste

- 10: (Getriebe-) Griff
- 12: Handhabe
- 13: Fingermulden
- 14: Griffhals
- 16: Hohlraum
- 17: Vorbohrung
- 18: Führungsring
- 20: Getriebekasten
- 22: Stufenhöhlung
- 24: Bohrung
- 26: Rasteinsatz
- 28: (Sack-) Langlöcher
- 30: Schaftkörper
- 32: Axialbohrung
- 33: Mittelteil
- 34: Ritzel
- 35: Rastscheibe
- 36: Absatz
- 37: Konusspitze
- 38: Schneidkanten
- 40: Schneidschraube
- 42: Ansenkung
- 44: Mitnehmer
- 46: Zahnstange
- 50: Schuh
- 52: Ausnehmung
- 54: Abdeckplatte
- 56: Haltenase
- 58: Langloch
- 60: Führungsbuchse
- 62: Krallen
- 63: Aussparungen
- 64: Biegefedern
- 65: Rastnocken
- 66: Umfangsvertiefungen
- 68: Sperrnase
- 70: Schneidspitze
- 48: Gleitplatte

## Patentansprüche

1. Getriebegriff (10) insbesondere für Fenster, Balkontüren u. dgl., an deren Rahmen ein Beschlag mit einer Schiebemechanik angebracht ist, mit einem Getriebekasten (20), aus dem ein zum Ergreifen eines Mitnahme-Schiebestücks dienender beweglicher Mitnehmer (44) vorsteht, der über eine Zahnstange (46) von einem Ritzel (34) getrieben wird, das Bestandteil eines profilierten Schaftkörpers (30) und mit dem Griffhals (14) drehfest verbunden ist, dadurch **gekennzeichnet**, daß das Ritzel (34) mit einer axial unmittelbar anschließenden Rastscheibe (35) einstückig ist und daß der im Bereich einer Konusspitze (37) wenigstens eine Schneidkante (38) aufweisende Schaftkörper (30) in einem Hohlraum (16) des Griffhalses (14) formschlüssig spielfrei gehalten ist.

2. Griff nach Anspruch 1, dadurch **gekennzeichnet,** daß der zumindest in seiner Tiefe schwach konisch gestaltete Hohlraum (16) enger als die Konusspitze (37) des Schaftkörpers (30) ist.

3. Griff nach Anspruch 1 oder 2, dadurch **gekennzeichnet,** daß die Konusspitze (37) des Schaftkörpers (30) mit einem Absatz (36) an einen zylindrischen Mittelteil (33) anschließt, der in einer Führungsbuchse (60) im Getriebekasten (20) und vorzugsweise außerdem in einem Führungsring (18) am Griffhals (14) geführt ist.

4. Griff nach Anspruch 3, dadurch **gekennzeichnet,** daß die Führungsbuchse (60) ein insbesondere einstückiger Bestandteil eines in einer Stufenhöhlung (22) des Getriebekastens (20) gehalterten, vorzugsweise rechteckig gestalteten Rasteinsatzes (26) ist.

5. Griff nach einem der Ansprüche 1 bis 4, dadurch **gekennzeichnet**, daß der namentlich konkav-oktogonal profilierte Schaftkörper (30) eine Anzahl stirnseitiger Schneidkanten (z.B. acht) aufweist.

6. Griff nach einem der Ansprüche 1 bis 5, dadurch **gekennzeichnet**, daß das Ritzel (34) eine gerade Anzahl von Zähnen hat und einige davon mit Umfangsvertiefungen (66) der Rastscheibe (35) auf Lücke stehen (Fig. 4a,b,c).

7. Griff nach einem der Ansprüche 1 bis 6, dadurch **gekennzeichnet**, daß die Rastscheibe (35) insbesondere vier Umfangsvertiefungen (66) hat, die mit gefederten Nocken (65) des Rasteinsatzes (26) zusammenwirken.

8. Griff nach einem der Ansprüche 1 bis 7, dadurch **gekennzeichnet**, daß der Schaftkörper (30) eine durchgehende Axialbohrung (32) aufweist und daß eine die Axialbohrung (32) durchsetzende Schneidschraube (40) den Schaftkörper (30) im Griflhals (14) sichert, namentlich in einer schwach konischen Vorbohrung (17).

9. Griff nach einem der Ansprüche 4 bis 8, dadurch **gekennzeichnet,** daß der Rasteinsatz (26) namentlich stirnseitig Krallen (62) zur Verankerung in Aussparungen (63) der Stufenhöhlung (22) aufweist.

10. Griff nach einem der Ansprüche 1 bis 9, dadurch **gekennzeichnet,** daß der Mitnehmer (44) einen mit einer Zahnstange (46) starr verbundenen oder einstückigen Schuh (50) aufweist, der bevorzugt mit einer kantenseitigen Ausnehmung (52) versehen ist.

11. Griff nach Anspruch 10, dadurch **gekennzeichnet,** daß Zahnstange (46) und Schuh (50) mit einer quer zu letzterem angeordneten Gleitplatte (48) einstückig sind und daß der Schuh (50) ein Langloch (58) einer im Boden des Getriebekastens (20) abnehmbar verrasteten Abdeckplatte (54) berührungsfrei durchsetzt, an welcher die Gleitplatte (48) entlangbewegbar ist.

12. Griff nach Anspruch 10 oder 11, dadurch **gekennzeichnet,** daß der Schuh (50) Sperrnasen (68) zum Zusammenwirken mit einer Fehlbedienungssperre des Beschlages hat.

## Claims

1. Lock-drive handle (10) especially for windows, balcony doors, etc. to a frame of which a slide-device fitting is mounted, including a gear casing (20) out of which a movable live driver (44) projects that serves for engaging a slave slide-piece and is driven via a rack (46) by a pinion (34) which is part of a profiled shaft body (30) and is attached to a handle neck (14) for rotating therewith, **wherein** the pinion (34) is, directly adjacent in an axial direction, integral with a locking disk (35), and wherein the shaft body (30) includes at least one cutting edge (38) in the region of a conical top (37) and is positively held free from backlash in a cavity (16) of the handle neck (14).

2. Handle according to claim 1, **wherein** the cavity (16) is slightly conical at least in the depth thereof and is narrower that the conical top (37) of the shaft body (30).

3. Handle according to claim 1 or claim 2, **wherein** the conical top (37) of the shaft body (30) joins, via a shoulder (36), a cylindrical center portion (33) which is guided in a guide bush (60) of a gear casing (20) and preferably also in a guide ring (18) at the handle neck (14).

4. Handle according to claim 3, **wherein** the guide bush (60) is an especially integral component of a locking insert (26) which is fitted in a stepped hollow (22) of the gear casing (20) and is preferably of rectangular shape.

5. Handle according to any one of claims 1 to 4, **wherein** the shaft body (30), having in particular a concave octogonal profile, comprises a plurality (e.g. eight) of front cutting edges (38).

6. Handle according to any one of claims 1 to 5, **wherein** the pinion (34) includes an even number of teeth some of which are in alignment with peripheral recesses (66) of the locking disk (35), (Figs. 4a,b,c).

7. Handle according to any one of claims 1 to 6, **wherein** the locking disk (35) includes peripheral recesses (66), in particular four of them, for cooperation with spring-borne toes (65) of the locking insert (26).

8. Handle according to any one of claims 1 to 7, **wherein** the shaft body (30) comprises an axial through-bore (32) through which a self-tapping screw (40) extends for securing the shaft body (30) in the handle neck (14), especially in a slightly conical pilot hole (17).

9. Handle according to any one of claims 4 to 8, **wherein** the locking insert (26) includes, in particular at its ends, claws (62) for anchoring it at relieves (63) of the stepped hollow (22).

10. Handle according to any one of claims 1 to 9, **wherein** the live driver (44) includes a shoe (50) that is rigidly fixed to or unitary with a rack (46) and is preferably provided, at an edge side thereof, with a recess (52).

11. Handle according to claim 10, **wherein** the rack (46) and shoe (50) are integral with a slide plate (48) arranged transversely to the shoe (50) which latter extends, free of contact, through an elongated hole (58) of a cover plate (54) which is detachably locked in the bottom of the gear casing (20) and along which the slide plate (48) is movable.

12. Handle according to claim 10 or claim 11, **wherein** the shoe (50) comprises locking lugs (68) for cooperating with maloperation inhibiting means.

## Revendications

1. Poignée pour commande de serrure (10) notamment de fenêtres, portes de balcons ou autres, sur le châssis desquelles est installée une ferrure avec un mécanisme à coulisses, avec un carter (20) duquel émerge un élément d'entraînement mobile (44) qui est prévu pour avoir prise sur un élément coulissant devant être entraîné et qui est entraîné, par l'intermédiaire d'une crémaillère (46), par un pignon (34) qui fait partie d'une tige profilée (30) et qui est assemblé au col (14) de la poignée de manière rotativement fixe, **caractérisée** en ce que le pignon (34) est d'une pièce avec une rondelle de crantage (35) qui s'y rattache axialement directement après, et que la tige (30) présentant au niveau d'une tête de cône (37) au moins une arête tranchante (38) est tenue solidairement et sans jeu dans un espace creux (16) du col (14) de la poignée.

2. Poignée selon la revendication 1, **caractérisée** en ce que l'espace creux (16), de forme légèrement conique au moins en profondeur, est plus étroit que la tête de cône (37) de la tige (30).

3. Poignée selon la revendication 1 ou 2, **caractérisée** en ce que la tête de cône (37) de la tige (30) se rattache par un étagement (36) à une partie centrale cylindrique (33), laquelle est guidée dans une douille de guidage (60) dans le carter (20) et de préférence aussi dans une bague de guidage (18) sur le col (14) de la poignée.

4. Poignée selon la revendication 3, **caractérisée** en ce que la douille de guidage (60) peut notamment être d'une pièce avec un insert de crantage (26) de préférence rectangulaire et tenu dans un creux étagé (22) du carter (20).

5. Poignée selon l'une des revendications 1 à 4, **caractérisée** en ce que la tige (30) au profil notamment concave et octogonal présente un certain nombre d'arêtes tranchantes frontales (huit par exemple).

6. Poignée selon l'une des revendications 1 à 5, **caractérisée** en ce que le pignon (34) a un nombre pair de dents et que quelques unes d'entre elles sont en interstice (figures 4a, b, c) avec des évidements circonférentiels (66) de la tige (30).

7. Poignée selon l'une des revendications 1 à 6, **caractérisée** en ce que la rondelle de crantage (35) présente notamment quatre évidements circonférentiels (66) qui agissent ensemble avec des mentonnets à ressort (65) de l'insert de crantage (26).

8. Poignée selon l'une des revendications 1 à 7, **caractérisée** en ce que la tige (30) présente une perforation axiale totale (32) et qu'une vis autotaraudeuse (40) traversant la perforation axiale (32) bloque la tige (30) dans le col (14) de la poignée, notamment dans un avant-trou légèrement conique (17).

9. Poignée selon l'une des revendications 4 à 8, **caractérisée** en ce que l'insert de crantage (26) présente notamment sur son côté frontal des griffes (62) pour un ancrage dans des évidements (63) du creux étagé (22).

10. Poignée selon l'une des revendications 1 à 9, **caractérisée** en ce que l'élément d'entraînement (44) présente un sabot (50) qui est assemblé fermement à une crémaillère (46) ou qui est d'une pièce avec celle-ci, et qui de préférence est pourvu d'un creux (52) sur le côté de l'arête.

11. Poignée selon la revendication 10, **caractérisée** en ce que la crémaillère (46) et le sabot (50) sont d'une pièce avec une plaque de glissement (48) disposée transversalement par rapport au sabot, et que le sabot (50) traverse sans contact un trou oblong (58) d'une plaque de recouvrement (54) enclenchée amoviblement au fond du carter (20), le long de laquelle peut coulisser la plaque de glissement (48).

12. Poignée selon la revendication 10 ou 11, **caractérisée** en ce que le sabot (50) présente des ergots de blocage (68) prévus pour agir ensemble avec un blocage en cas de manipulation erronnée.
